# EUROPÄISCHE PATENTANMELDUNG

(11) **EP 0 898 925 A1**
(43) Veröffentlichungstag der Anmeldung: **03.03.1999**
(21) Anmeldenummer: 98116317.3
(22) Anmeldetag: 28.08.1998
(51) Int. Cl.: A47L 9/02, A47L 5/24

(54) **Möbelschonerelement für einen Staubsauger**

(30) Priorität: 01.09.1997 DE 19738068
(71) Anmelder: BSH Bosch und Siemens Hausgeräte GmbH, 81669 München (DE)
(72) Erfinder: Rogge, Sabine, 51147 Köln (DE); Fleischer, Wolfgang, 97725 Elfershausen (DE)

(57) **Zusammenfassung**

Die Erfindung betrifft ein Möbelschonerelement für einen Staubsauger, insbesondere Akkusauger, mit einer an seinem Gehäuse ausgebildeten Saugeintrittsöffnung (6), , welches Element eine vordere Öffnung (2) für den Sauglufteintritt und eine hintere Öffnung (3) für den Saugluftaustritt aufweist, wobei an der Vorderfront des Elementes eine weicher Werkstoff (4) angebracht ist und das ganze Element so geformt ist, daß es paßgenau in die Saugeintrittsöffnung (6) einschiebbar ist. Mittels eines solchen Elementes wird ein Schutz gegen Verkratzen sowohl der abzusaugenden Gegenstände als auch der Kanten der Saugeintrittsöffnung des Staubsaugers selbst erreicht.

## Beschreibung

Die Erfindung betrifft ein Möbelschonerelement für einen Staubsauger, insbesondere Akkusauger.

Akkusauger weisen beispielsweise an ihrem Gehäuse eine Saugeintrittsöffnung auf. Herkömmliche Akkusauger besitzen an der die Saugdüse bildenden Saugeintrittsöffnung harte Kanten, die beim Absaugen entweder selbst beschädigt werden können oder die Oberflächen von abzusaugenden Teilen zerkratzen. Es ist aus der US-A-47 97 968 bekannt, Staubsaugerdüsen mit einem Schutzband zu versehen, um das Zerkratzen von Möbelstücken oder das Beschädigen der Düse selbst zu verhundern. Jedoch sind solche Bänder aufgrund der kleinen räumlichen Verhältnisse bei Akkusaugern nur umständlich zu handhaben.

Der Erfindung liegt somit die Aufgabe zugrunde, einen Kratzschutz für Staubsauger anzugeben, der leicht handhabbar ist und trotzdem sicher schützt.

Diese Aufgabe wird durch ein Möbelschonerelement nach Anspruch 1 gelöst. Die Vorderfront kann vorteilhafterweise mit einer Textilauflage beschichtet sein, wofür sich insbesondere Filz eignet. Desgleichen ist eine Beschichtung der Vorderfront mit Schaumstoff, Gummi oder auch die Anordnung von Bürsten bzw. bürstenartigen Elementen, z.B. Borstenstoff möglich.

Bei in die Saugeintrittsöffnung des Staubsaugers eingeschobenem Möbelschonerelement kann somit durch den weichen Werkstoff ein Verkratzen beim Absaugen von Tischen, Schränken, Parkett u.s.w.verhindert werden. Gleichzeitig wird auch die Vorderfront der Saugeintrittsöffnung des Staubsaugers selbst geschont. Gegebenenfalls kann das Möbelschonerelement auch in die Saugöffnung eines Staubsaugermundstückes eingesteckt werden. Dann ist auch beim Saugen mit einem Mundstück ein Kratzschutz gewährleistet.

Nachfolgend wird die Erfindung anhand eines Ausführungsbeispieles näher erläutert.

In der Fig. 1 ist ein Möbelschonerelement 1 in aus der Saugeintrittsöffnung 6 eines z.B. als Akkusauger ausgebildeten Staubsaugers herausgezogenem Zustand gezeigt. Das Möbelschonerelement 1 weist eine vordere Öffnung 2 für den Eintritt der Saugluft und eine hintere Öffnung 3 für den Austritt der Saugluft auf. An der Vorderfront des Möbelschonerelementes 1 ist als weicher Werkstoff z. B. eine Filzschicht 4 angebracht, die die abzusaugenden Gegenstände und die Voderfront der Saugeintrittsöffnung 6 des Akkusaugers selbst vor Beschädigungen schützt. Das Möbelschonerelement 1 ist insgesamt so geformt, daß es paßgenau in die Saugeintruittsöffnung 6 des Akkusaugers geschoben werden kann.

Die Vorderfront des Möbelschonerelements kann z.B. mit einer Textilauflage versehen sein.

Die Vorderfront kann z.B. auch mit Schaumstoff beschichtet sein. Weiterhin kann die Vorderfront mit Gummi beschichtet oder mit einer gummiartigen Auflage versehen sein.

Bei einer weiteren Ausführungsform eines Staubsaugers sind zumindest an den quer zur Arbeitsrichtung des Möbelschonerelementes verlaufenden Seitenkanten Bürsten oder bürstenartige Elemente angeordnet.

## Patentansprüche

1. Möbelschonerelement für einen Staubsauger, insbesondere Akkusauger, mit einer an seinem Gehäuse ausgebildeten Saugeintrittsöffnung (6), welches Element eine vordere Öffnung (2) für den Sauglufteintritt und eine hintere Öffnung (3) für den Saugluftaustritt aufweist, wobei an der Vorderfront des Elementes eine weicher Werkstoff (4) vorgesehen ist und das ganze Element so geformt ist, daß es paßgenau in die Saugeintrittsöffnung (6) einschiebbar ist.

2. Möbelschonerelement nach Anspruch 1, **dadurch gekennzeichnet**, daß die Vorderfront mit einer Textilauflage versehen ist.

3. Möbelschonerelement nach Anspruch 1 oder 2, **dadurch gekennzeichnet**, daß die Vorderfront mit Filz (4) beschichtet ist.

4. Möbelschonerelement nach Anspruch 1, **dadurch gekennzeichnet**, daß die Vorderfront mit Schaumstoff beschichtet ist.

5. Möbelschonerelement nach Anspruch 1, **dadurch gekennzeichnet**, daß die Vorderfront mit Gummi beschichtet oder mit einer gummiartigen Auflage versehen ist.

6. Möbelschonerelement nach Anspruch 1, **dadurch gekennzeichnet**, daß zumindest an den quer zur Arbeitsrichtung des Möbelschonerelementes verlaufenden Seitenkanten Bürsten oder bürstenartige Elemente angeordnet sind.
